# EUROPÄISCHE PATENTANMELDUNG

(11) **EP 0 682 200 A1**
(43) Veröffentlichungstag der Anmeldung: **15.11.1995**
(21) Anmeldenummer: 95100932.3
(22) Anmeldetag: 25.01.1995
(51) Int. Cl.: F16K 31/524

(54) **Steuerorgan in einem Gasventil für Gasgeräte**

(30) Priorität: 14.05.1994 DE 9408042 U
(71) Anmelder: Elektro- und Gas-Armaturen-Fabrik GmbH, D-58119 Hagen (DE)
(72) Erfinder: Gertler, Kurt, D-58119 Hagen (DE); Gronnenberg, Werner, D-58119 Hagen (DE)
(74) Vertreter: Patentanwälte Meinke, Dabringhaus und Partner

(57) **Zusammenfassung**

Mit einer Vorrichtung zur Ausübung einer mechanischen Hubbewegung eines Steuerorganes (2) in einem Gasventil (1) für Gasgeräte, wobei die Stellbewegung durch Rotation vorgenommen wird, soll eine Lösung geschaffen werden, mit der bei Gasventilen beliebige, vorbestimmbare Steuerhübe ausgeübt werden können, um unterschiedliche Steuerkennlinien mit einem entsprechenden Steuerorgan erreichen zu können.

Dies wird dadurch erreicht, daß das Stellorgan (4) als rotierbare Steuerscheibe (4a) mit wenigstens einer eine Auflauframpe (8) aufweisende Kulissenfläche (9) ausgebildet ist, wobei die Kulissenfläche (9) mit einem federbeaufschlagten Steuerstift (2) in Wirkverbindung steht.

## Beschreibung

Die Erfindung richtet sich auf eine Vorrichtung zur Ausübung einer mechanischen Hubbewegung eines Steuerorganes in einem Gasventil für Gasgeräte, wobei die Stellbewegung durch Rotation vorgenommen wird.

Es ist beispielsweise aus der DE-C-35 24 440 bekannt, einen im wesentlichen axialen Schub durch eine Gewindescheibe vorzunehmen, die durch Drehung die Verstellung über das Gewinde vornimmt. Nachteilig bei der bekannten Lösung ist, daß sich evtl. unterschiedliche Steuerhübe nicht verwirklichen lassen, da der Hub nur über die Gewindesteigung eingestellt werden kann und damit lediglich gleichförmig ausführbar ist.

Aufgabe der Erfindung ist die Schaffung einer Lösung, mit der bei Gasventilen beliebige, vorbestimmbare Steuerhübe ausgeübt werden können, um unterschiedliche Steuerkennlinien mit einem entsprechenden Steuerorgan zu erreichen.

Bei einer Vorrichtung der eingangs bezeichneten Art wird diese Aufgabe gemäß der Erfindung dadurch gelöst, daß das Stellorgan als rotierbare Steuerscheibe mit einer eine Auflauframpe aufweisende Kulissenfläche ausgebildet ist, wobei die Kulissenfläche mit einem federbeaufschlagten Steuerstift in Wirkverbindung steht.

Dadurch, daß die rotierbare Steuerscheibe mit einer Kulissenfläche ausgerüstet ist, die den Steuerstift beaufschlagt, ist es möglich, die Hub- bzw. Senkbewegungen des Steuerstiftes in jeder gewünschten Art und Weise zu verwirklichen, da auf die feste Steigung eines Gewindes verzichtet werden kann.

Es sei bemerkt, daß grundsätzlich bei anderen technischen Einsatzgebieten, Kulissenflächen als Steuerflächen bekannt sind, so etwa bei einer mechanisch betätigbaren Kupplung gemäß DE-A-35 34 935. Die DE-B-10 08 982 zeigt ein von Hand zu betätigendes Drehventil mit einer Nockenscheibe. Eine Nockenwellensteuerung zeigt die DE-A-40 35 208, um nur einige Beispiele zu nennen.

In Ausgestaltung ist nach der Erfindung vorgesehen, daß die Kulissenfläche auf der in der Rotationsebene liegenden Seitenfläche der Steuerscheibe und/oder auf der senkrecht zur Rotationsebene liegenden Stirnfläche vorgesehen ist.

Art und Anordnung der Steuerfläche richtet sich im wesentlichen nach dem Einsatzgebiet und den bei den entsprechend ausgerüsteten Armaturen vorhandenen räumlichen Bedingungen.

Es ist möglich, beispielsweise in einem Gasventil, einen Steuerstift parallel zur Drehachse des Stellgliedes anzuordnen. Wird die Kulissenfläche auf der in der Rotationsebene liegenden Seitenfläche der Steuerscheibe vorgesehen, ist es möglich, den Steuerstift z.B. um 90° zur Rotationsachse anzuordnen, die Stirnfläche der Steuerscheibe kann dadurch als Kulissenfläche herangezogen werden.

Vorteilhaft kann es sein, die Kulissenflächen sowohl auf der Seitenfläche wie auf der Stirnfläche anzuordnen, etwa um zwei unterschiedliche Steuerungen damit möglich zu machen.

Wie schon oben erwähnt, ist es mit der Erfindung möglich, unterschiedliche Stellwege zu verwirklichen, so sieht die Erfindung insbesondere auch vor, daß die Kulissenfläche Bereiche unterschiedlicher Steigung aufweist, wobei wenigstens eine Auflauframpe für den federbeaufschlagten Stift vorgesehen sein kann.

Gemäß einer vorteilhaften Ausgestaltung ist die Steuerscheibe nach der Erfindung etwa topfförmig ausgebildet mit der Kulissenfläche an der Außenoberfläche des Topfbodens und/oder an der Außenwand, wobei der freie Rand der Topfwand als Anlage- und Gleitfläche ausgebildet ist.

Mit dieser Ausgestaltung läßt sich unter anderem erreichen, den freien Rand der Topfwand zum Eichen der Vorrichtung heranzuziehen. Zu diesem Zweck kann der freie Rand erfindungsgemäß mit einer Eichschraube in Wirkverbindung stehen, die von der Ventilfrontseite aus einstellbar ist. Damit ist ein einfaches Einstellen und Eichen des Gasventiles möglich, und zwar auch nachträglich im eingebauten Zustand, da die Einstellschraube bzw. Eichschraube von der Frontseite her betätigt werden kann.

Vorteilhaft ist der Steuerstift mit einer dachförmigen Auflagefläche versehen, um eine Punktberührung auf der Kulissenfläche zu vermeiden. Auch kann die Außenfläche der Topfwand wenigstens eine Rastnut zum Einrasten eines Schalt- oder Steuerstiftes aufweisen, wie dies die Erfindung ebenfalls vorsieht.

Grundsätzlich kann die Steuerscheibe bzw. das topfförmige Stellorgan aus einem Sinterpulver gefertigt sein, wobei diese Materialart bereits in der eingangs erwähnten DE-A-40 35 208 für eine Nockenwelle als bekannt beschrieben ist. Eine weitere Materialmöglichkeit besteht erfindungsgemäß darin, das Stellorgan aus einem abriebfesten, temperaturbeständigen Kunststoff, insbesondere aus einem glasfaser- und/oder mineralfaserverstärkten Kunststoff herzustellen.

Die Erfindung ist nachstehend anhand der Zeichnung beispielsweise näher erläutert. Diese zeigt in
- Fig. 1: einen Schnitt durch die Hälfte eines Teiles eines Gasventiles für Gasgeräte,
- Fig. 2 und 3: eine Ansicht und einen Schnitt durch eine Steuerscheibe,
- Fig. 4: eine Ansicht eines abgewandelten Ausführungsbeispieles einer Steuerscheibe,
- Fig. 5a und 5b: in der Darstellung etwa gemäß Fig. 1 und 2 die Position der Steuerscheibe mit Steuerstift in zwei Extrempositionen sowie in den
- Fig. 6a und 6b: in gleicher Darstellung ein abgewandeltes Ausführungsbeispiel in Teilschnitten.

In Fig. 1 ist ein Teil eines allgemein mit 1 bezeichneten Gasventiles für nicht näher dargestellte Gasgeräte, z.B. einen Gashaushaltsherd, einen Gasbackofen od. dgl., dargestellt.

Um eine mechanische Hubbewegung eines mit 2 bezeichneten Steuerstiftes bzw. Steuerorganes gemäß Doppelpfeil 3 zu ermöglichen, ist ein allgemein mit 4 bezeichnetes Stellorgan vorgesehen, das über ein Drehelement 5 durch Eingriff von Nocken 6 in entsprechende Nuten 7 des Stellorganes in Rotation versetzt werden kann.

Das Stellorgan ist als topfförmige Steuerscheibe 4a z.B. aus glasfaserverstärktem Kunststoff gefertigt, eine Ausführungsvariante ist in den Fig. 2 und 3 in Ansicht und im Schnitt dargestellt.

Wie sich insbesondere aus den Fig. 2 und 3 ergibt, weist das Stellorgan 4 bzw. die Steuerscheibe 4a eine Auflauframpe 8 auf, die, ohne daß die Erfindung darauf beschränkt wäre, in Fig. 2 über einen Drehwinkel von etwa 150° an der Außenseite des Topfbodens der topfförmigen Steuerscheibe 4a vorgesehen ist.

Der mit 9 bezeichnete Topfboden bildet die Kulissenfläche für den dort anliegenden Steuerstift 2, der auf seiner Anlageseite mit einer dachförmigen Fläche 10 versehen ist, um auf der Kulissenfläche 9 mit der Auflauframpe 8 eine Punktberührung zu vermeiden. Je nach Ausgestaltung ist damit eine Linien- oder Flächenberührung möglich.

Der mit 11 bezeichnete Rand der topfförmigen Steuerscheibe 4a macht es möglich, dort eine Einstell- bzw. Eichschraube 12 sich anlegen zu lassen, um gemäß Doppelpfeil 13 in Fig. 1 eine Voreinstellung bzw. Eichung von der Frontseite des Ventiles her zu ermöglichen.

In Fig. 4 ist dargestellt, daß eine Kulissenfläche, dort mit 14 bezeichnet, auch am Außenrand einer Steuerscheibe vorgesehen sein kann, die wiederum über Auflauframpen verfügt. Dort ist auch die Möglichkeit dargestellt, wenigstens eine Rastnut 15 vorzusehen zum Einrasten eines weiteren Schalt- und Steuerstiftes 16 (Fig. 6a, 6b).

Natürlich sind die beschriebenen Ausführungsbeispiele der Erfindung noch in vielfacher Hinsicht abzuändern, ohne den Grundgedanken zu verlassen. So kann insbesondere dann, wenn das Stellorgan 4 aus einem hochverschleißfesten, wärmebeständigen Kunststoff gefertigt ist, im Topfinneren der topfförmigen Scheibe ein gleicher Wandverlauf vorgesehen sein, wie auf der Topfbodenaußenseite, um durchgängig gleiche Wandstärken zu gewährleisten. In Fig. 1 ist dargestellt, daß die Eich- bzw. Einstellschraube 12 im wesentlichen dem Steuerstift 2 bzw. dessen Anlagebereich gegenüberliegt, so daß es einer weiteren Lagerung der Steuerscheibe in axialer Richtung nicht bedarf. Ist dies aus bautechnischen Gründen nicht möglich, können neben einer Eichschraube 12 auch am Umfang verteilte weitere Anlageschrauben vorgesehen sein oder eine gleitende, von einer Eichschraube beaufschlagte Anlageplatte.

## Patentansprüche

1. Vorrichtung zur Ausübung einer mechanischen Hubbewegung eines Steuerorganes (2) in einem Gasventil (1) für Gasgeräte, wobei die Stellbewegung durch Rotation vorgenommen wird,
dadurch gekennzeichnet,
daß das Stellorgan (4) als rotierbare Steuerscheibe (4a) mit einer eine Auflauframpe (8) aufweisende Kulissenfläche (9) ausgebildet ist, wobei die Kulissenfläche (9) mit einem federbeaufschlagten Steuerstift (2) in Wirkverbindung steht.

2. Vorrichtung nach Anspruch 1,
dadurch gekennzeichnet,
daß die Kulissenfläche (9) auf der in der Rotationsebene liegenden Seitenfläche der Steuerscheibe (4a) vorgesehen ist.

3. Vorrichtung nach Anspruch 1 oder 2,
dadurch gekennzeichnet,
daß die Kulissenfläche (14) auf der senkrecht zur Rotationsebene liegenden Stirnfläche der Steuerscheibe (4a) vorgesehen ist.

4. Vorrichtung nach einem der vorangehenden Ansprüche,
dadurch gekennzeichnet,
daß die Kulissenfläche (9,14) Bereiche unterschiedlicher Steigung aufweist.

5. Vorrichtung nach einem der vorangehenden Ansprüche,
dadurch gekennzeichnet,
daß die Steuerscheibe (4a) etwa topfförmig ausgebildet ist mit der Kulissenfläche (9,14) an der Außenoberfläche des Topfbodens und/oder an der Außenwand, wobei der freie Rand (11) der Topfwand als Anlage- und Gleitfläche ausgebildet ist.

6. Vorrichtung nach Anspruch 5,
dadurch gekennzeichnet,
daß der freie Rand (11) mit einer Eichschraube (12) in Wirkverbindung steht, die von der Ventilfrontseite aus einstellbar ist.

7. Vorrichtung nach einem der vorangehenden Ansprüche,
dadurch gekennzeichnet,
daß der Steuerstift (2) eine dachförmige Auflagefläche aufweist.

8. Vorrichtung nach einem der vorangehenden Ansprüche,
dadurch gekennzeichnet,
daß in der Außenfläche der Topfwand wenigstens eine Rastnut (15) zum Einrasten eines Schalt- oder Steuerstiftes (16) vorgesehen ist.

9. Vorrichtung nach einem der vorangehenden Ansprüche,
dadurch gekennzeichnet,
daß das Stellorgan (4) aus einem Sinterpulver gefertigt ist.

10. Vorrichtung nach einem der vorangehenden Ansprüche,
dadurch gekennzeichnet,
daß das Stellorgan (4) aus einem abriebfesten, temperaturbeständigen Kunststoff, insbesondere aus einem glasfaser- und/oder mineralfaserverstärkten Kunststoff gefertigt ist.
